# EUROPÄISCHE PATENTSCHRIFT

(11) **EP 3 746 992 B1**
(45) Veröffentlichungstag und Bekanntmachung des Hinweises auf die Patenterteilung: **26.07.2023**
(21) Anmeldenummer: 19702192.6
(22) Anmeldetag: 16.01.2019
(51) Int. Cl.: G07D 7/00, G07D 7/1205

(54) **VERFAHREN ZUR AUTHENTIZITÄTS- UND/ODER INTEGRITÄTS-PRÜFUNG EINES SICHERHEITSDOKUMENTS MIT EINEM GEDRUCKTEN SICHERHEITSMERKMAL, SICHERHEITSMERKMAL UND ANORDNUNG ZUR VERIFIKATION**
METHOD FOR CHECKING THE AUTHENTICITY AND/OR INTEGRITY OF A SECURITY DOCUMENT HAVING A PRINTED SECURITY FEATURE, SECURITY FEATURE AND ARRANGEMENT FOR VERIFICATION
PROCÉDÉ POUR LE CONTRÔLE DE L'AUTHENTICITÉ ET/OU DE L'INTÉGRITÉ D'UN DOCUMENT DE SÉCURITÉ COMPRENANT UNE CARACTÉRISTIQUE DE SÉCURITÉ IMPRIMÉE, CARACTÉRISTIQUE DE SÉCURITÉ ET DISPOSITIF POUR LA VÉRIFICATION

(30) Priorität: 30.01.2018 DE 102018102015
(43) Veröffentlichungstag der Anmeldung: 09.12.2020
(73) Patentinhaber: Bundesdruckerei GmbH, 10969 Berlin (DE)
(72) Erfinder: FISCHER, Jörg, 10317 Berlin (DE); PAESCHKE, Manfred, 16348 Wandlitz (DE); FRITZE, Frank, 12437 Berlin (DE); KULIKOVSKY, Lazar, 14165 Berlin (DE); HILLER, Matthias, 80803 München (DE); HORSCH, Julian, 80799 München (DE); WESSEL, Sascha, 91052 Erlangen (DE)
(74) Vertreter: Engel, Christoph Klaus
(86) Internationale Anmeldenummer: PCT/EP2019/051023
(87) Internationale Veröffentlichungsnummer: WO 2019/149525

(56) Entgegenhaltungen:
- WO-A2-2010/040543
- DE-A1-102015 219 388
- DE-A1-102017 102 556
- Anonymous: "Anwendungen", , 24. April 2012 (2012-04-24), XP055580909, Gefunden im Internet: URL:http://www.spectra-magic.de/Anwendunge n/L2_Luminmeszenz-dynamisch_D.htm [gefunden am 2019-04-15]

## Beschreibung

Die vorliegende Erfindung betrifft ein Verfahren zur Authentizitäts- und/oder Integritäts-Prüfung eines Sicherheitsdokuments mit einem gedruckten Sicherheitsmerkmal. Weiterhin betrifft die Erfindung das gedruckte Sicherheitsmerkmal für das Sicherheitsdokument sowie eine Anordnung zur Verifikation des Sicherheitsdokuments mit dem Sicherheitsmerkmal.

Aus der WO 2013/034471 A1 ist eine Vorrichtung zum mobilen erkennen eines Dokuments mit einer Wellenlängen-Konversionseigenschaft bekannt. Die Vorrichtung umfasst eine Lichterzeugungseinrichtung, eine Bildaufnahmeeinrichtung und einen Prozessor.

In der WO 2012/083469 A1 sind ein Verfahren und eine Vorrichtung zur Authentifizierung von mit fotochromen Systemen markierten Dokumenten beschrieben. Das Verfahren zur Überprüfung der Echtheit eines Sicherheitsmerkmals sieht vor, dass ein erstes und ein zweites Bild des Sicherheitsmerkmals aufgenommen werden. Die Erscheinung des Sicherheitsmerkmals verändert sich im sichtbaren Bereich unter Anregung durch einen Lichtblitz. Das erste Bild wird ohne, das zweite Bild mit Verwendung einer Blitzlichtfunktion eines Mobiltelefons aufgenommen. Weiterhin kann durch das Mobiltelefon unter Zuhilfenahme eines geeigneten Datenverarbeitungsprogramms eine Authentifikationsprüfung durchgeführt werden.

Aus der DE 10 2015 219 393 A1 ist ein Verfahren zur Identifikation eines Gegenstandes bekannt. An oder auf dem Gegenstand ist ein Identifikationsmerkmal mit mehreren Identifikationselementen angeordnet. Durch Bestrahlung der Identifikationselemente mit Licht in einem Wellenlängenbereich von 380 nm bis 790 nm wird ein erstes Identifikationsmerkmal visuell erkennbar.

Aus der WO 2013/034603 A1 ist ein Verfahren zur Verifikation eines Sicherheitsdokuments mit einem Sicherheitsmerkmal in Form von mindestens einem pigmentartigen fluoreszierenden Druckelement bekannt.

Gemäß der US 2004/0169847 A1 werden Artikel zur Authentifikation mittels eines Verfahrens zur Artikelmarkierung mit einer eindeutigen Sequenz, bestehend aus Mustern, gekennzeichnet. Die Muster können beispielsweise Fotolumineszenzmuster sein.

Die WO 2017/103119 A1 zeigt ein Sicherheitselement, welches ein erstes Muster aus diskreten Elementen eines ersten Materials und ein zweites Muster aus diskreten Elementen eines zweiten Materials umfasst. Ein aus der Überlagerung des ersten Musters mit dem zweiten Muster erzeugtes drittes Muster ist durch eine Bilderfassungseinheit erfassbar, wobei das erste und/oder das zweite Muster zur Lumineszenz angeregt werden. Das dritte Muster, welches ein Bild zeigt, wird mit einem Referenzbild verglichen.

Generell kommen zahlreiche verschiedenartige Sicherheitsmerkmale in unterschiedlichsten Anwendungsfällen zum Einsatz. Nur einige davon eignen sich als Sicherheitsmerkmal für Sicherheitsdokumente, beispielsweise Banknoten, Urkunden, Ausweise, Identifikationskarten und dergleichen. In dieser Untergruppe der Sicherheitsmerkmale sind bisher nur wenige Gestaltungen für eine vertrauenswürdige und schwer zu manipulierende Überprüfung mit weitläufig verfügbaren einfachen Geräten und Vorrichtungen geeignet. Beispielsweise lassen sich komplexe Emissionseigenschaften in druckfähigen Leuchtstoffen integrieren, deren Echtheit aber nur mit teuren und komplizierten Prüfvorrichtungen untersucht werden können, welche nur an wenigen Stellen, z. B. in Zentralbanken vorgehalten werden. Insbesondere fehlt es an einfachen Anordnungen, die quasi jedem Endnutzer zur Verfügung stehen, um Sicherheitsmerkmale zu prüfen und damit eine Prüfung von Integrität und Authentizität von Sicherheitsdokumenten zu gestatten.

Eine Aufgabe der vorliegenden Erfindung besteht ausgehend vom Stand der Technik darin, ein Verfahren bereitzustellen, welches die Verifikation eines Sicherheitsdokuments mit einem gedruckten Sicherheitsmerkmal ermöglicht. Als weitere Aufgabe ist ein Sicherheitsmerkmal bereitzustellen, welches auf ein Sicherheitsdokument gedruckt werden kann bzw. mit bekannten Druckmethoden bei der Herstellung des Sicherheitsdokuments erzeugt wird und nachfolgend eine Verifikation des Sicherheitsdokuments gestattet. Die Verifikation soll mithilfe weitläufig verfügbarer Geräte auch mobil, zum Beispiel mit einem Smartphone, möglich sein. Das Sicherheitsmerkmal soll auf eine Vielzahl von Sicherheitsdokumenten bzw. Gegenständen aufbringbar sein. Eine weitere Aufgabe der vorliegenden Erfindung ist es, eine Anordnung zur Verifikation des Sicherheitsdokuments mit diesem Sicherheitsmerkmal bereitzustellen.

Erfindungsgemäß erfolgt die Lösung der Aufgabe durch ein Verfahren zur Verifikation bzw. zur Authentizitäts- und/oder Integritäts-Prüfung für ein Sicherheitsdokument mit Sicherheitsmerkmal gemäß dem beigefügten Anspruch 1 sowie durch ein gedrucktes Sicherheitsmerkmal und eine Anordnung zur Verifikation des Sicherheitsdokuments mit Sicherheitsmerkmal gemäß den beigefügten nebengeordneten Ansprüchen 7 und 11.

Das erfindungsgemäße Verfahren dient der Authentizitäts- und/oder Integritäts-Prüfung bzw. der Verifikationsprüfung eines Sicherheitsdokuments mit aufgedrucktem Sicherheitsmerkmal nach Anspruch 1.

Im Lichte der vorliegenden Erfindung ist der Begriff der Drucksubstanz weit zu verstehen, im Sinne eines Materials, mit bzw. in welchem eine Information abgebildet werden kann. Im einfachsten Fall handelt es sich um eine Druckfarbe mit Pigmenten und/oder Leuchtstoffen. Der Begriff "visuell nichtsichtbar" bzw. "visuell nicht-wahrnehmbar" bedeutet im Sinne der vorliegenden Erfindung, dass die entsprechende Information oder Strahlung oder Muster durch das bloße Auge des Benutzers nicht erfasst werden können.

In einem ersten Verfahrensschritt wird das auf dem Sicherheitsdokument aufgebrachte Sicherheitsmerkmal mit einer elektromagnetischen Strahlung vorbestimmter Wellenlänge mittels einer Beleuchtungseinheit des mobilen Endgeräts bestrahlt. Durch die Bestrahlung wird das Sicherheitsmerkmal, insbesondere die erste Drucksubstanz zur Lumineszenz angeregt. Dafür ist die erste Drucksubstanz so konfiguriert, dass sie bei Anregung mit einer Anregungsstrahlung, wie sie von der Beleuchtungseinheit abgegeben wird, eine nicht-sichtbare Emission in einem Wellenlängenbereich zeigt, der von einer Bilderfassungseinheit des mobilen Endgeräts erfassbar ist und vorzugsweise auch in einer Anzeigeeinheit des mobilen Endgeräts angezeigt werden kann.

In einem weiteren Verfahrensschritt werden Emissionswerte des Sicherheitsmerkmals mittels der Bilderfassungseinheit des mobilen Endgeräts erfasst. Es werden mehrere Einzelbilder des angeregten Sicherheitsmerkmals in zeitlich definierten Abständen erzeugt. Die Einzelbilder enthalten die visuell nicht-sichtbare Strahlung der ersten Drucksubstanz und ein Bild des durch die zweite Drucksubstanz gebildeten Musters. Die Einzelbilder können in einem Speicher hinterlegt oder nach entsprechender Bearbeitung (Visualisierung des unsichtbaren Musters) auf der Anzeigeeinheit angezeigt werden.

In einem nachfolgenden Verfahrensschritt werden die erfassten Einzelbilder mittels einer Datenverarbeitungseinheit ausgewertet und zur Überprüfung der Authentizität und/oder Integrität verwendet. Zur Verifikation werden die Einzelbilder mit hinterlegten Referenzbildern bzw. die erfassten Emissionswerte mit hinterlegten Referenzwerten verglichen. Die Referenzbilder sind entsprechend der zeitlich definierten Aufnahmeabstände der Einzelbilder gewählt. Die Referenzbilder können insbesondere durch die mit der zweiten Drucksubstanz abgebildeten Muster gebildet sein.

In einem weiteren Verfahrensschritt wird das Ergebnis der Verifikation ausgegeben. Eine Ausgabe eines positiven Ergebnisses der Authentizitäts- und/oder Integritäts-Prüfung erfolgt bei Übereinstimmung der erfassten Einzelbilder mit den in der Datenverarbeitungseinheit hinterlegten Referenzbildern bzw. bei Übereinstimmung der Emissionswerte mit den Referenzwerten.

Während in vorbekannten Verifikationsverfahren lediglich ein Bild mit einer Referenz verglichen wird, ist es ein besonderer Vorteil der vorliegenden Erfindung, dass eine Aufnahme von mehreren Einzelbildern des angeregten Sicherheitsmerkmals in zeitlich definierten Abständen mittels der Bilderfassungseinheit des Endgeräts erfolgt. Die derart erfassten Einzelbilder oder daraus abgeleitete Daten können sodann mit hinterlegten Referenzdaten entsprechend der zeitlich definierten Aufnahmeabstände verglichen werden.

In einem bevorzugten Verfahrensschritt erfolgt die Überprüfung der erfassten Einzelbilder mit den hinterlegten Referenzbildern an definierten Positionen der Bilder. Beispielsweise werden drei Punkte an bestimmten Positionen im Bildbereich eines Einzelbildes gewählt und die entsprechenden Bildpunkte an den bestimmten Positionen des Referenzbildes diesen gegenübergestellt und mit diesen verglichen. Die Bilder, insbesondere deren Positionen, definierte und ermittelte Punktpositionen und die gemessenen sowie die als Referenz hinterlegten Lumineszenzen werden verglichen.

Die Referenzwerte sind bevorzugt in einem digitalen Speicher, der Bestandteil des mobilen Endgerätes sein kann, oder einer intelligenten Datenbank auf einem entfernten Server hinterlegt.

Die Einzelbilder des angeregten Sicherheitsmerkmals auf dem Sicherheitsdokument in zeitlichen Abständen kleiner als 100 Millisekunden (ms) erfasst. Bevorzugt werden die Einzelbilder des angeregten Sicherheitsmerkmals auf dem Sicherheitsdokument in zeitlichen Abständen von Mikrosekunden (ps) erfasst. Die Abklingzeiten der Emission der ersten Drucksubstanz sowie die zeitlichen Abständen zwischen den Einzelbildern sind passend gewählt, um die Emission in den Einzelbildern erfassen zu können.

Vorzugsweise erfolgt die Überprüfung der erfassten Einzelbilder mit den Referenzbildern durch die Datenverarbeitungseinheit mit einem Datenverarbeitungsprogramm. Bevorzugt umfasst das Datenverarbeitungsprogramm einen Algorithmus zum Ausführen der Schritte des erfindungsgemäßen Verfahrens. Bevorzugt ist der Algorithmus dazu ausgebildet kryptografische Daten oder andere nicht kognitiv erfassbare Daten, die beispielsweise als das nicht-sichtbare oder das sichtbare Muster codiert sind, auszuwerten. Vorzugsweise ist die Datenverarbeitungseinheit Bestandteil des mobilen Endgeräts.

Bevorzugt ist die Bilderfassungseinheit ein Fotosensor bzw. ein Bildsensor. Besonders bevorzugt umfasst die Bilderfassungseinheit mehrere Fotosensoren, insbesondere eine Kamera, welche auch für nicht-sichtbare Strahlung empfindlich ist und diese in elektrische Bildsignale umsetzt.

Die Beleuchtungseinheit zum Bestrahlen des Sicherheitsdokuments ist bevorzugt eine oder mehrere LED die ein weißes Licht erzeugen. Das weiße Licht kann im Zuge einer Blitzlichtfunktion des mobilen Gerätes realisiert sein. Insbesondere enthält das erzeugte Licht Strahlung im Frequenzbereich, der für die Anregung der ersten Drucksubstanz, damit dieser zur Abgabe nicht-sichtbarer Emissionen angeregt werden.

Bevorzugt sind das visuell nicht-sichtbare und das visuell sichtbare Muster der ersten und der zweiten Drucksubstanz in ein und demselben Bereich auf dem Sicherheitsdokument angeordnet. Beispielsweise kann das nicht-sichtbare Muster direkt auf einem Personen-Portrait eines Reisepasses angebracht sein. Die Überprüfung des nicht-sichtbaren Musters würde dann sofort eine Manipulation erkennen lassen, wenn das Porträt verändert oder ausgetauscht wurde, denn dies führt unweigerlich zur Beschädigung des nicht-sichtbaren Musters.

Bevorzugt erfolgt die Überprüfung des Sicherheitsdokuments online mit dem mobilen Endgerät, welches Daten an einen Server überträgt und von diesem empfängt. Alternativ bevorzugt erfolgt die Überprüfung des Sicherheitsdokuments offline mit dem mobilen Endgerät, d. h. die vollständige Verifikation wird vom mobilen Endgerät ausgeführt und das Ergebnis von diesem angezeigt.

Das Verfahren ist zur Verifikation des Sicherheitsmerkmals mit definierten Mustern und Materialien verwendbar.

Ein Vorteil des erfindungsgemäßen Verfahrens ist, dass die Überprüfung des Sicherheitsdokuments mobil mit jedem mobilen Endgerät, welches mit einer Blitzlichtfunktion mit weißer LED bzw. weißes Licht emittierenden LED und der entsprechenden Datenverarbeitungseinheit ausgestattet ist, erfolgen kann. Somit wird es insbesondere möglich, durch Bildaufnahmen körperlich vorliegender Sicherheitsdokumente die dort integrierten Sicherheitsmerkmale mithilfe eines herkömmlichen Mobilgerätes (Smartphone, Tablet, Wearables), welches durch eine Software (App) für den Anwendungsfall konfiguriert wurde, zu prüfen und das Ergebnis der Prüfung unmittelbar in digitalen Anwendungen zu nutzen. Beispielsweise kann die Authentizität einer Person innerhalb eines Online-Kaufprozesses durch Fotografieren eines Personalausweises und gleichzeitiger Verifizierung der Echtheit dieses Ausweises bestätigt werden. Ebenfalls ist das Verfahren vorteilhaft, da es sowohl online als auch offline genutzt werden kann. Ein weiterer Vorteil ist, dass die Verifikation schnell und einfach erfolgt.

Die Überprüfung des Sicherheitsdokuments kann auch mithilfe anderer Datenverarbeitungssysteme mit Bilderfassungseinheiten erfolgen, z. B. Desktop-Monitore, Service-Terminals oder dergleichen.

Das erfindungsgemäße gedruckte Sicherheitsmerkmal ist auf ein Sicherheitsdokument aufbringbar, insbesondere während der Herstellung des Sicherheitsdokuments druckbar. Das Sicherheitsmerkmal besteht aus einem visuell nicht-sichtbaren Muster und aus einem visuell sichtbaren Muster. Das visuell nicht-sichtbare Muster ist durch eine erste Drucksubstanz gebildet. Die erste Drucksubstanz ist durch eine elektromagnetische Strahlung vorbestimmter Wellenlänge zur Lumineszenz anregbar, sodass die erste Drucksubstanz eine nicht-sichtbare Strahlung emittiert, die nicht mit dem menschlichen Auge sichtbar ist, gleichwohl aber von einer Bilderfassungseinheit eines Mobilgerätes erfasst und in elektrische Bildsignale umgewandelt werden kann. Das visuell sichtbare Muster ist durch eine zweite Drucksubstanz gebildet. Die erste Drucksubstanz ist so gewählt, dass bei Anregung dieser durch elektromagnetische Strahlung, insbesondere angestrahlt vom Blitzlicht des Mobilgerätes, eine nicht-sichtbare Strahlung von der ersten Drucksubstanz emittiert wird, welche durch die Bilderfassungseinheit des mobilen Endgeräts erfassbar bzw. auslesbar ist.

Das gedruckte Sicherheitsmerkmal, welches auf einem Sicherheitsdokument aufbringbar ist, dient der Verifikation des Sicherheitsdokuments, wobei die Authentizität und/oder Integrität überprüft wird. Authentizität ist die Echtheit und Integrität die Unverfälschtheit eines Gegenstandes. Die Überprüfung des Sicherheitsdokuments mit gedrucktem Sicherheitsmerkmal kann mit dem zuvor beschriebenen Verfahren erfolgen. Es gilt das zuvor Beschriebene mit allen Ausführungsformen. Ebenso sind die nachfolgend beschriebenen Einzelheiten des erfindungsgemäßen Sicherheitsmerkmals anwendbar für das zuvor beschriebene Verfahren.

In einer Ausführungsform ist auch die zweite Drucksubstanz zur Lumineszenz anregbar, wobei in diesem Fall die beiden Drucksubstanzen besonders bevorzugt zwei unterschiedliche Emissionsspektren und/oder Abklingzeiten aufweisen. Vorzugsweise liegen die Abklingzeiten im Millisekunden-Bereich. Die Drucksubstanzen sind so gewählt, dass die Abklingzeiten im Bereich der Serien- oder Einzelbildaufnahmezeiten des mobilen Endgerätes liegen. Vorzugsweise sind die Abklingzeiten so gewählt, dass nach Anregung der ersten Partikel mit dem Blitzlicht eines herkömmlichen Smartphones von der Kamera des Smartphones mindestens zwei aufeinanderfolgend Bilder aufgenommen werden können, in denen hinreichend starke Emissionen der ersten Partikel aufgenommen werden können.

Es ist verständlich, dass die genannten Drucksubstanzen jeweils aus mehreren unterschiedlichen Partikelunterarten zusammengesetzt sein können. Beispielsweise kann es besonders vorteilhaft sein, die resultierenden Emissionseigenschaften durch eine jeweils zufällige inhomogene Mischung mehrerer Drucksubstanzen einzustellen und diese Eigenschaften dann spezifisch für das Sicherheitsdokument abzuspeichern. Damit lassen sich für einzelne Sicherheitsdokumente oder für Gruppen von Sicherheitsdokumenten einmalige Eigenschaften einstellen.

In einer Ausführungsform ist das visuell nicht-sichtbare Muster als ein maschinenlesbarer Code ausgebildet. In einer alternativen Ausführungsform ist das visuell sichtbare Muster als ein maschinenlesbarer Code (binäre Daten) ausgebildet. Besonders bevorzugt sind das visuell nicht-sichtbare Muster und das visuell sichtbare Muster als ein maschinenlesbarer Code ausgebildet. Besonders bevorzugt ist der maschinenlesbare Code ein kryptografischer Code, der beispielsweise die Form eines Barcodes, QR-Codes oder ähnliches aufweist.

Das Sicherheitsmerkmal besteht bevorzugt aus dem visuell nicht-sichtbaren Muster und aus dem visuell sichtbaren Muster, die gemeinsam ein weiteres Muster bilden, welches bevorzugt von der Anzeigeeinheit des Mobilgerätes angezeigt werden kann. Der Benutzer des Mobilgerätes kann zur Echtheitsbestätigung des Sicherheitsmerkmals beispielsweise beide Muster auf der Anzeigeeinheit in einem Bild anzeigen lassen, sodass das zusammengesetzte weitere Muster erkennbar wird.

Vorzugsweise ist das Sicherheitsmerkmal auf einem zu prüfenden Sicherheitsdokument oder auf einem vergleichbaren zu prüfenden Gegenstand (z. B. Etikett) aufbringbar. Alternativ bevorzugt ist das Sicherheitsmerkmal auf einem zu prüfenden Sicherheitsdokument oder in einem zu prüfenden Gegenstand einbringbar.

Das Sicherheitsmerkmal ist beispielsweise durch ein Smartphone auslesbar.

Vorzugsweise können durch Auswertung das Sicherheitsmerkmals, insbesondere dessen Muster bzw. Code, Sicherheitsprozesse abgearbeitet werden. Anhand der Muster bzw. der Codes kann ein Gegenstand, ein Prozess oder ein Nutzer identifiziert werden. Ebenso können im Sicherheitsmerkmal Informationen oder verschlüsselte Geheimnisse (z. B. Datenschlüssel) ausgelesen und im weiteren Prozess verwendet werden. Dieser Prozess kann zur weiteren Prüfung der Integrität dienen. Beispielsweise erfolgt der Vergleich von entschlüsselten Informationen mit Daten vom Sicherheitsdokument. Zum Beispiel kann eine Name oder eine Ident-Nummer nochmals als QR-Code abgelegt sein, sodass auch ohne Zugriff auf einen entfernten Server ein "offline check" ausgeführt werden kann. Des Weiteren können auch die entschlüsselten Informationen mit Daten in einer externen Datenbank verglichen werden ("online check").

Das Sicherheitsmerkmal ist für eine Multifaktor-Authentifizierung verwendbar. Beispielsweise kann es auf einem Foto eines Reisepasses aufgebracht werden, wobei das Foto, die Abklingzeit der ersten Drucksubstanz nach Lumineszenzanregung des Sicherheitsmerkmals und das durch das Sicherheitsmerkmal gebildete Muster überprüft werden.

Ein weiterer Vorteil des Sicherheitsmerkmals ist, dass Gegenstände, auf die es aufgedruckt ist, einer gemeinsamen Gruppe zugeordnet oder voneinander unterschieden werden können. Weiterhin ist die Echtheit bzw. Unverfälschtheit kontrollierbar. Vorteilhaft ist weiterhin, dass durch die aufgebrachten Muster Informationen übertragen werden können, beispielsweise Seriennummern.

Die erfindungsgemäße Anordnung dient der Authentizitäts- und/oder Integritäts-Prüfung bzw. der Verifikationsprüfung eines Sicherheitsdokuments. Die Anordnung umfasst ein Sicherheitsmerkmal sowie ein mobiles Endgerät. Das Sicherheitsmerkmal ist auf dem Sicherheitsdokument aufgedruckt. Das Sicherheitsmerkmal entspricht dem zuvor beschriebenen Sicherheitsmerkmal mit allen Ausführungsformen. Das mobile Endgerät umfasst eine Beleuchtungseinheit und eine Bilderfassungseinheit. Die Beleuchtungseinheit ist dazu ausgebildet eine elektromagnetische Strahlung zu emittieren. Die Bilderfassungseinheit dient der Erfassung einer Strahlung, insbesondere einer nicht-sichtbaren Strahlung, die von einem nicht-sichtbaren Muster des Sicherheitsmerkmals nach erfolgter Anregung emittiert wird. Weiterhin dient die Bilderfassungseinheit der Strahlungsdetektion eines visuell sichtbaren Musters. Das nicht-sichtbare Muster ist durch eine erste mittels einer elektromagnetischen Strahlung zur Lumineszenz anregbaren Drucksubstanz gebildet. Das visuell sichtbare Muster ist durch eine zweite Drucksubstanz gebildet.

Das Sicherheitsdokument, auf welchem das Sicherheitsmerkmal aufgebracht ist kann beispielsweise eine Banknote, ein Token, ein Pass oder ein Ausweise sein. Weitere Verwendungen des Sicherheitsmerkmal auf z. B. folgenden Gegenständen sind möglich: Wert- und Sicherheitsdokumente, Briefmarken, Banknoten, ID-Karten, Fahrzeugscheine, Bankkarten, Konzertkarten, Bahntickets, Lebensmittelverpackungen, Kleidung, Ersatzteile, Etiketten oder Medikamentenverpackungen. Dem Fachmann sind zahlreiche weitere Nutzungsmöglichkeiten von Sicherheitsmerkmalen bekannt, die hier nicht ausgeschlossen sein sollen.

Da Sicherheitsmerkmal kann auch zur Kennzeichnung und Zuordnung von Gegenständen, zum Beispiel in Lagern, oder zum Produktschutz verwendet werden.

Zum Aufbringen des druckbaren Sicherheitsmerkmals, wobei bevorzugt ein definiertes Muster aufgebracht wird, kann beispielsweise eines der folgenden Geräte verwendet werden: Druckmaschine, Stempel oder Sprühvorrichtung.

Bevorzugt ist die Beleuchtungseinheit eine LED. Besonders bevorzugt ist die Beleuchtungseinheit ein regelmäßig in mobilen Endgeräten integrierte LED zur Erzeugung weißen Lichtes, weiße LED genannt. Weiße LEDs verwenden bekanntermaßen eine blaue LED in Kombination mit einem Konversionsleuchtstoff.

Das mobile Endgerät ist bevorzugt ein Smartphone. Alternativ bevorzugt ist das mobile Endgerät ein Tablet-PC mit Kamera. Weiterhin kann das mobile Endgerät eine Smartwatch sein. In einer alternativen Ausführungsform ist das mobile Endgerät Teil eines Smart-Home-Systems.

Bevorzugt ist die Beleuchtungseinheit eine Kamera des mobilen Endgerätes mit Blitzlichtfunktion. Die Blitzlichtfunktion weist die gängigen Beleuchtungszeiten auf.

Vorzugsweise ist die Bilderfassungseinheit eine Kamera des mobilen Endgerätes zur Aufnahme von Einzel-, Serienbildern oder Videos. Die Bilderfassungseinheit weist die standardmäßigen Aufnahmezeit und Aufnahmeabstände auf.

Weitere Einzelheiten, Vorteile und Weiterbildungen der Erfindung ergeben sich aus der nachfolgenden Beschreibung einer bevorzugten Ausführungsform der Erfindung, unter Bezugnahme auf die Zeichnung.

Die einzige Figur zeigt einen Verfahrensschritt des erfindungsgemäßen Verfahrens zur Authentizitäts- und/oder Integritäts-Prüfung eines Sicherheitsdokuments 01 mit einem gedruckten Sicherheitsmerkmal 02. Das Sicherheitsdokument 01 ist ein Ausweisdokument mit einem Merkmal 03, wie bibliographische Daten oder ein Foto des Ausweisbesitzers. Das Sicherheitsmerkmal 02 weist einen Code bzw. ein Muster 04 auf. Das Muster 04 besteht aus einer ersten Drucksubstanz (nicht gezeigt) und aus einer zweiten Drucksubstanz (nicht gezeigt). Das Muster 04 ist auf dem Merkmal, beispielsweise dem Foto, angeordnet, damit eine Multifaktor-Authentifizierung erfolgen kann. Die erste Drucksubstanz ist durch eine elektromagnetische Strahlung vorbestimmter Wellenlänge zur Lumineszenz anregbar und bildet ein visuell nicht-sichtbares Muster. Die zweite Drucksubstanz bildet ein visuell sichtbares Muster.

In dem dargestellten Verfahrensschritt wird das Sicherheitsmerkmal 02 mittels eines Smartphones 06 zur Lumineszenz angeregt, indem die Blitzlichtfunktion einer Kamera (nicht gezeigt) aktiviert ist und elektromagnetische Strahlung abgibt. Die Blitzlichtfunktion sendet eine elektromagnetische Strahlung 07 aus.

In weiteren nicht gezeigten Verfahrensschritten werden mehrere Einzelbilder mittels der Smartphone-Kamera aufgenommen und mittels einer Datenverarbeitungseinheit des Smartphones 06 mit hinterlegten Referenzbildern verglichen. Der Vergleich findet anhand der Bilder, definierter Punkte auf den Bildern und anhand der Lumineszenzcharakteristik der angeregten ersten Drucksubstanz statt.

Die Eigenschaften und Parameter von Leuchtstoffpartikeln bzw. deren Emissionen sind dem Fachmann bekannt, sodass auf eine detaillierte Darstellung dieser Prüfschritte verzichtet wird.

### Bezugszeichenliste

- 01: Sicherheitsdokument
- 02: Sicherheitsmerkmal
- 03: Foto des Ausweisbesitzers
- 04: Muster
- 05: -
- 06: Smartphone
- 07: elektromagnetische Strahlung

## Patentansprüche

1. Verfahren zur Authentizitäts- und/oder Integritäts-Prüfung eines Sicherheitsdokuments mit einem gedruckten Sicherheitsmerkmal, wobei das Sicherheitsmerkmal eine erste Drucksubstanz aufweist, welche zur Lumineszenz anregbar ist und dabei nach Ende der Anregung innerhalb einer Abklingzeit eine visuell nicht-wahrnehmbare Strahlung emittiert, die mittels einer Bilderfassungseinheit eines Endgeräts erfassbar ist, und wobei das Sicherheitsmerkmal eine zweite Drucksubstanz aufweist, folgende Schritte umfassend:
- Bestrahlen des auf dem Sicherheitsdokument aufgebrachten Sicherheitsmerkmals mit einer elektromagnetischen Strahlung vorbestimmter Wellenlänge mittels einer Beleuchtungseinheit des Endgeräts;
- Aufnahme von mehreren Einzelbildern des angeregten Sicherheitsmerkmals in zeitlich definierten Abständen mittels der Bilderfassungseinheit des Endgeräts, wobei die Einzelbilder die emittierte visuell nicht-wahrnehmbare Strahlung der ersten Drucksubstanz und ein Bild der zweiten Drucksubstanz abbilden und wobei die Einzelbilder in Abständen kleiner als 100 Millisekunden erfasst werden;
- Überprüfung der erfassten Einzelbilder oder daraus abgeleiteter Daten mittels einer Datenverarbeitungseinheit, wobei die Einzelbilder oder abgeleiteten Daten mit hinterlegten Referenzdaten entsprechend der zeitlich definierten Aufnahmeabstände verglichen werden; und
- Ausgabe eines Ergebnisses der Authentizitäts- und/oder Integritäts-Prüfung der erfassten Einzelbilder mit den Referenzbildern.

2. Verfahren nach Anspruch 1, **dadurch gekennzeichnet, dass** die Überprüfung der erfassten Einzelbilder mit Referenzbildern an definierten Positionen der Bilder erfolgt.

3. Verfahren nach Anspruch 1 oder 2, **dadurch gekennzeichnet, dass** aus den aufgenommenen Einzelbildern des angeregten Sicherheitsmerkmals durch das Endgerät Emissionswerte bestimmt werden, insbesondere Emissionsspektrum und/oder Strahlungsintensitäten zu bestimmten Zeitpunkten innerhalb der Abklingzeit.

4. Verfahren nach einem der Ansprüche 1 bis 3, **dadurch gekennzeichnet, dass** die Einzelbilder in einem Speicher hinterlegt werden oder, nach automatischer Bildbearbeitung, auf einer Anzeigeeinheit angezeigt werden.

5. Verfahren nach einem der Ansprüche 1 bis 4, **dadurch gekennzeichnet, dass** die Datenverarbeitungseinheit Bestandteil eines mobilen Endgeräts ist, und dass die Bilderfassungseinheit ein Fotosensor, ein Bildsensor oder eine Kamera umfasst.

6. Verfahren nach einem der Ansprüche 1 bis 5, **dadurch gekennzeichnet, dass** die erste Drucksubstanz als ein nicht-sichtbares Muster und die zweite Drucksubstanz als ein sichtbares Muster in einem gemeinsamen Bereich auf dem Sicherheitsdokument aufgedruckt sind.

7. Sicherheitsmerkmal für ein Sicherheitsdokument, wobei ein visuell nicht-sichtbares Muster durch eine mit einer elektromagnetischen Strahlung vorbestimmter Wellenlänge zur Lumineszenz anregbare erste Drucksubstanz gebildet ist und ein visuell sichtbares Muster durch eine zweite Drucksubstanz gebildet ist; und wobei die zur Lumineszenz anregbare erste Drucksubstanz bei Anregung durch die elektromagnetische Strahlung nach dem Ende der Anregung innerhalb einer Abklingzeit eine visuell nicht-wahrnehmbare Strahlung emittiert, die durch eine Bilderfassungseinheit eines Endgeräts erfassbar ist, wobei die zeitliche Emission der ersten Drucksubstanz so gewählt ist, dass sie in Einzelbildern erfassbar ist, wobei die Einzelbilder in Abständen kleiner als 100 Millisekunden erfasst werden.

8. Sicherheitsmerkmal nach Anspruch 7, **dadurch gekennzeichnet, dass** auch die zweite Drucksubstanz zur Lumineszenz anregbar ist und die erste und die zweite Drucksubstanz unterschiedliche Abklingzeiten aufweisen und/oder in verschiedenen Spektralbereichen emittieren.

9. Sicherheitsmerkmal nach Anspruch 7 oder 8, **dadurch gekennzeichnet, dass** das visuell nicht-sichtbare Muster und/oder das visuell sichtbare Muster als ein maschinenlesbarer Code ausgebildet sind, insbesondere als nicht kognitiv erfassbarer Code ausgebildet sind.

10. Sicherheitsmerkmal nach einem der Ansprüche 7 bis 9,
**dadurch gekennzeichnet, dass** das Sicherheitsmerkmal auf dem zu prüfenden Sicherheitsdokument aufbringbar oder in diesem einbringbar ist.

11. Anordnung zur Authentizitäts- und/oder Integritäts-Prüfung eines Sicherheitsdokuments, umfassend:
- ein Sicherheitsmerkmal gemäß einem der Ansprüche 7 bis 10, welches am Sicherheitsdokument angebracht ist; und
- ein mobiles Endgerät mit einer Beleuchtungseinheit, welche zum Emittieren einer elektromagnetischen Strahlung ausgebildet ist; mit einer Bilderfassungseinheit, welche der Erfassung einer visuell nichtwahrnehmbaren Strahlung eines visuell nicht-sichtbaren Musters und eines visuell sichtbaren Musters dient, wobei das nicht-sichtbare Muster durch eine erste mittels einer elektromagnetischen Strahlung zur Lumineszenz anregbare Drucksubstanz gebildet ist, und wobei das visuell sichtbare Muster durch eine zweite Drucksubstanz gebildet ist, wobei die Bildererfassungseinheit dazu ausgebildet ist, die Strahlung in zeitlichen Abständen kleiner als eine Sekunde zu erfassen; und mit einer Datenverarbeitungseinheit zur Überprüfung der Authentizität- und/oder Integrität des Sicherheitsdokumentes anhand der durch die Bilderfassungseinheit erfassten Strahlung.

12. Anordnung nach Anspruch 11, **dadurch gekennzeichnet, dass** das mobile Endgerät ein Smartphone, ein Tablet-PC oder ein Bestandteil eines Smart-Home-Systems ist.

13. Anordnung nach Anspruch 11 oder 12, **dadurch gekennzeichnet, dass** das Sicherheitsmerkmal mittels einer Druckmaschine, einem Stempel oder einer Sprühvorrichtung auf dem Sicherheitsdokument aufgebracht ist.

## Claims

1. A method for checking the authenticity and/or integrity of a security document having a printed security feature, the security feature having a first printing substance, which is excitable to luminescence and in this case, following the end of the excitation, emits a visually non-perceptible radiation within a decay time, which radiation can be captured by means of an image capture unit of a terminal device, and the security feature having a second printing substance, comprising the following steps:
- irradiating the security feature applied on the security document using an electromagnetic radiation of predetermined wavelength, by means of an illumination unit of the terminal device;
- taking a plurality of individual images of the excited security feature at temporally defined intervals by means of the image capture unit of the terminal device, the individual images depicting the emitted visually non-perceptible radiation of the first printing substance and an image of the second printing substance, and the individual images being captured at intervals of less than 100 milliseconds;
- examining the detected individual images or data derived therefrom by means of a data processing unit, the individual images or derived data being compared with stored reference data according to the temporally defined taking intervals; and
- outputting a result of the authenticity and/or integrity check of the captured individual images using the reference images.

2. The method according to Claim 1, **characterized in that** the examination of the captured individual images using reference images takes place at defined positions of the images.

3. The method according to Claim 1 or 2, **characterized in that** emission values, particularly emission spectrum and/or radiation intensities at certain times within the decay time, are determined by the terminal device from the individual images taken of the excited security feature.

4. The method according to one of Claims 1 to 3, **characterized in that** the individual images are stored in a storage device or, following automatic image processing, are displayed on a display unit.

5. The method according to one of Claims 1 to 4, **characterized in that** the data processing unit is a constituent of a mobile terminal device, and **in that** the image capture unit comprises a photosensor, an image sensor or a camera.

6. The method according to one of Claims 1 to 5, **characterized in that** the first printing substance is printed as an invisible pattern and the second printing substance is printed as a visible pattern in a common area on the security document.

7. A security feature for a security document, a visually invisible pattern being formed by a first printing substance, which is excitable to luminescence using an electromagnetic radiation of a predetermined wavelength, and a visually visible pattern being formed by a second printing substance; and the first printing substance, which is excitable to luminescence, upon excitation by the electromagnetic radiation, emitting a visually non-perceptible radiation following the end of the excitation within a decay time, which visually non-perceptible radiation can be captured by an image capture unit, the temporal emission of the first printing substance being chosen such that the temporal emission can be captured in individual images, the individual images being captured at intervals smaller than 100 milliseconds.

8. The security feature according to Claim 7, **characterized in that** the second printing substance is also excitable to luminescence and the first and the second printing substances have different decay times and/or emit in different spectral ranges.

9. The security feature according to Claim 7 or 8, **characterized in that** the visually invisible pattern and/or the visually visible pattern are designed as a machine-readable code, particularly as a non-cognitively-comprehensible code.

10. The security feature according to one of Claims 7 to 9, **characterized in that** the security feature can be applied on the security document to be checked or introduced into the same.

11. An arrangement for checking the authenticity and/or integrity of a security document, comprising:
- a security feature according to one of Claims 7 to 10, which is applied to the security document; and
- a mobile terminal device having an illumination unit, which is designed for emitting an electromagnetic radiation; having an image capture unit, which is used for capturing a visually non-perceptible radiation of a visually invisible pattern and a visually visible pattern, the invisible pattern being formed by a first printing substance, which is excitable to luminescence by means of an electromagnetic radiation, and the visually visible pattern being formed by a second printing substance, the image capture unit being designed to capture the radiation in temporal intervals smaller than one second; and having a data processing unit for examining the authenticity and/or integrity of the security document on the basis of the radiation captured by the image capture unit.

12. The arrangement according to Claim 11, **characterized in that** the mobile terminal device is a smartphone, a tablet PC or a constituent of a smart home system.

13. The arrangement according to Claim 11 or 12,
**characterized in that** the security feature is applied on the security document by means of a printing machine, a stamp or a spray device.

## Revendications

1. Procédé, destiné à contrôler l'authenticité et / ou l'intégrité d'un document de sécurité à l'aide d'une caractéristique de sécurité imprimée, la caractéristique de sécurité comportant une première substance d'impression, laquelle est apte à être stimulée à la luminescence et émet à cet effet, à la fin de la stimulation, dans une période de déclin, un rayonnement non perceptible visuellement, qui est susceptible d'être détecté au moyen d'une unité de détection d'images d'un terminal, et la caractéristique de sécurité comportant une deuxième substance d'impression, comprenant les étapes suivantes, consistant à :
- irradier la caractéristique de sécurité appliquée sur le document de sécurité avec un rayonnement électromagnétique d'une longueur d'onde prédéfinie, au moyen d'une unité d'éclairage du terminal ;
- enregistrer plusieurs images individuelles de la caractéristique de sécurité stimulée dans des intervalles définis dans le temps, au moyen de l'unité de détection d'images du terminal, les images individuelles reproduisant le rayonnement non perceptible visuellement de la première substance d'impression et une image de la deuxième substance d'impression et les images individuelles étant détectées à des intervalles inférieurs à 100 millisecondes ;
- contrôler les images individuelles détectées ou des données qui en sont dérivées au moyen d'une unité de traitement de données, les images individuelles ou les données dérivées étant comparées avec des données de référence sauvegardées, selon les intervalles d'enregistrement définis dans le temps ; et
- éditer un résultat du contrôle d'authenticité et / ou d'intégrité des images individuelles détectées avec les images de référence.

2. Procédé selon la revendication 1, **caractérisé en ce que** le contrôle des images individuelles détectées avec des images de référence s'effectue dans des positions définies des images.

3. Procédé selon la revendication 1 ou 2, **caractérisé en ce qu'**à partir des images individuelles enregistrées de la caractéristique de sécurité stimulée, des valeurs d'émission sont déterminées par le terminal, notamment un spectre d'émission et / ou des intensités de rayonnement à des instants précis dans la période de déclin.

4. Procédé selon l'une quelconque des revendications 1 à 3, **caractérisé en ce que** les images individuelles sont sauvegardées dans une mémoire ou après un traitement d'images automatique, elles sont affichées sur une unité d'affichage.

5. Procédé selon l'une quelconque des revendications 1 à 4, **caractérisé en ce que** l'unité de traitement de données est un élément d'un terminal mobile, et **en ce que** l'unité de détection d'images est un photodétecteur, un capteur d'images ou une caméra.

6. Procédé selon l'une quelconque des revendications 1 à 5, **caractérisé en ce que** la première substance d'impression est imprimée sous la forme d'un motif non visible et la deuxième substance d'impression est imprimée sous la forme d'un motif visible dans une zone commune sur le document de sécurité.

7. Caractéristique de sécurité pour un document de sécurité, un motif non apparent visuellement étant constitué d'une première substance d'impression, susceptible d'être stimulée à la luminescence par un rayonnement électroluminescent d'une longueur d'onde prédéfinie et un motif visuellement apparent étant constitué par une deuxième substance d'impression ; et, lors de la stimulation par le rayonnement électromagnétique, la première substance d'impression susceptible d'être stimulée à la luminescence émettant à la fin de la stimulation, dans une période de déclin un rayonnement non perceptible visuellement, qui est susceptible d'être détecté par une unité de détection d'images d'un terminal, l'émission temporelle de la première substance d'impression étant sélectionnée de telle sorte qu'elle soit susceptible d'être détectée dans des images individuelles, les images individuelles étant détectées à des intervalles inférieurs à 100 millisecondes.

8. Caractéristique de sécurité selon la revendication 7, **caractérisée en ce qu'**également la deuxième substance d'impression est susceptible d'être stimulée à la luminescence et la première et la deuxième substances d'impression font preuve de différentes périodes de déclin et / ou émettent dans des domaines spectraux différents.

9. Caractéristique de sécurité selon la revendication 7 ou 8, **caractérisée en ce que** le motif non apparent visuellement et / ou le motif apparent visuellement sont conçus sous la forme d'un code lisible par machine, notamment d'un code non détectable de manière cognitive.

10. Caractéristique de sécurité selon l'une quelconque des revendications 7 à 9, **caractérisée en ce que** la caractéristique de sécurité est susceptible d'être appliquée sur le document de sécurité qui doit être contrôlé ou d'être introduite dans celui-ci.

11. Ensemble, destiné à contrôler l'authenticité et / ou l'intégrité d'un document de sécurité, comprenant :
- une caractéristique de sécurité selon l'une quelconque des revendications 7 à 10, laquelle est appliquée sur le document de sécurité ; et
- un terminal mobile, pourvu d'une unité d'éclairage, laquelle est conçue pour émettre un rayonnement électromagnétique ; pourvu d'une unité de détection d'images, qui sert à détecter un rayonnement non perceptible visuellement d'un motif visuellement non apparent et d'un motif visuellement apparent, le motif non visible étant constitué d'une première substance d'impression, susceptible d'être stimulée à la luminescence au moyen d'un rayonnement électromagnétique, et le motif visuellement apparent étant constitué d'une deuxième substance d'impression, l'unité de détection d'images étant conçue pour détecter le rayonnement dans des intervalles de temps inférieurs à une seconde ; et pourvu d'une unité de traitement de données, destinée à contrôler l'authenticité et / ou l'intégrité du document de sécurité à l'aide du rayonnement détecté par l'unité de détection d'images.

12. Ensemble selon la revendication 11, **caractérisé en ce que** le terminal mobile est un smartphone, une tablette ou un élément d'un système domestique intelligent.

13. Ensemble selon la revendication 11 ou 12, **caractérisé en ce que** la caractéristique de sécurité est appliquée sur le document de sécurité au moyen d'une imprimante, d'un poinçon ou d'un dispositif de pulvérisation.
